# EUROPÄISCHE PATENTSCHRIFT

(11) **EP 1 421 240 B1**
(45) Veröffentlichungstag und Bekanntmachung des Hinweises auf die Patenterteilung: **07.12.2005**
(21) Anmeldenummer: 02797623.2
(22) Anmeldetag: 26.08.2002
(51) Int. Cl.: E03C 1/18

(54) **BECKEN FÜR EINE SPÜLE, INSBESONDERE FÜR EINE RUNDSPÜLE**
BASIN FOR A SINK, PARTICULARLY FOR A ROUND SINK
CUVE POUR EVIER, NOTAMMENT POUR EVIER ROND

(30) Priorität: 28.08.2001 DE 10141993
(43) Veröffentlichungstag der Anmeldung: 26.05.2004
(73) Patentinhaber: Maier, Max, 71636 Ludwigsburg (DE)
(72) Erfinder: Maier, Max, 71636 Ludwigsburg (DE)
(74) Vertreter: Menges, Rolf
(86) Internationale Anmeldenummer: PCT/EP2002/009516
(87) Internationale Veröffentlichungsnummer: WO 2003/021050

(56) Entgegenhaltungen:
- EP-A- 0 589 173
- DE-A- 4 100 713
- DE-U- 20 017 710
- US-A- 2 028 802

## Beschreibung

Die Erfindung betrifft ein Becken der im Oberbegriff des Patentanspruchs 1 angegebenen Art.

Ein solches Becken ist durch das Gebrauchsmuster DE 200 17 710 U bekannt geworden, auf das weiter unten näher eingegangen wird.

Ein ähnliches Becken ist durch das Gebrauchsmuster DE 93 02 032 U1 bekannt geworden. Dieses Gebrauchsmuster betrifft eine Kücheneinheit mit einem Oberteil, das auf einem Unterteil drehbar gelagert ist. Diese Kücheneinheit dient dem Zweck, Koch-, Spül- und Rüstflächen auf kleinstem Raum zu konzentrieren. Eine Spüleinrichtung wird dabei durch eine sektorförmige Vertiefung in dem kreisrunden Oberteil gebildet. In das Oberteil sind weiter drei Kochfelder integriert, die mehr als die Hälfte der Fläche des Oberteils einnehmen. Durch die Drehbarkeit des Oberteils soll erreicht werden, das sich von einem Standort aus alle Funktionsbereiche (Spül-, Koch- und Vorbereitungsbereich) erreichen lassen. Mehrere kreissegmentförmige Rüstbretter, die als Schneidbrett, Abtropffläche oder auch als Abstellfläche dienen, sind auf dem Oberteil in Führungen verschiebbar. Im Zentrum des Oberteils befindet sich ein Auslassventil für Warm- und Kaltwasser. Durch die Vereinigung sämtlicher Funktionsbereiche auf und in dem drehbaren Oberteil bleibt für keinen der Funktionsbereiche genügend Platz, um ein bequemes Arbeiten zu ermöglichen. Die Zentralisierung aller Funktionen an einem so kleinen Platz muss notwendigerweise zu gegenseitigen Konflikten und zu Behinderungen der einzelnen Funktionen führen. So erweist sich der Gegenstand des Gebrauchsmusters als technisch nicht umsetzbar oder als allenfalls mit nicht vertretbarem Aufwand umsetzbar. Erschwert wird die Realisierung dadurch, dass das Oberteil wegen der Medienzuleitungen für den Wasserhahn und die Kochfelder nur begrenzt hin- und herdrehbar ist.

Es sind bereits Spülen bekannt geworden, bei denen das Becken in mehrere Teilbecken aufgeteilt ist (DE 296 03 146 U1, DE 199 07 212 C2 und DE 201 12 173 U1). Die Beckenausbildung ist dabei aber weder darauf ausgerichtet noch dafür geeignet, die üblichen Arbeitsabläufe an einer Spüle an ein und derselben Stelle zu ermöglichen. Diese bekannten Spülen sind vielmehr dafür ausgebildet, durch eine Abflussöffnung mit einer von der Kreisform abweichenden Form bessere Abflussbedingungen zu schaffen, die Sichtseite mit einer schmutzabweisenden Beschichtung in Form einer Hartverchromung zu versehen bzw. ein Spülenzubehörteil vorzusehen, das in einer Abdeckstellung eines der Becken der Spüle vollständig überdeckt, damit sich darin zeitweilig nicht benötigte Spülutensilien einfach und rasch verstauen lassen, ohne den ästhetischen Gesamteindruck der Spüle zu stören.

Bei dem aus dem eingangs bereits erwähnten Gebrauchsmuster DE 200 17 710 U bekannt gewordenen Becken ist ein großes Becken um das Beckenzentrum angeordnet. Von diesem großen Becken ist außen am Umfang ein Teilbecken abgeteilt, dessen dem Beckenzentrum zugewandte Wand sich von dem oberen Rand der Beckenwand bis zu dem Beckenboden erstreckt. Das Teilbecken ist als ein an das Rundbecken angeformter Überlauf ausgebildet.

Aus der EP 0 589 173 A ist ein Bauteilsatz zum Einrichten ein- oder mehrplätziger Waschtröge oder Lavabos in Waschräumen oder Badezimmern bekannt, der es ermöglicht, vier seitlich aneinander stoßende Lavabos radial symmetrisch um eine Achse miteinander zu einem einheitlichen Bauteil zu verbinden. Das einheitliche Bauteil weist dann vier Beckenwände auf, die vier separate, völlig gleich ausgebildete Lavabos begrenzen, deren Böden sich jeweils auf gleicher Höhe befinden.

Aufgabe der Erfindung ist es, ein Becken der eingangs genannten Art so auszubilden, dass sowohl die üblichen Arbeitsabläufe an einer Spüle als auch sonstige, den Kochvorgang vorbereitende Arbeitsgänge an ein und derselben Stelle ermöglicht werden.

Diese Aufgabe ist erfindungsgemäß durch ein Becken mit den im Patentanspruch 1 angegebenen Merkmalen gelöst.

Da das Becken nach der Erfindung als ein Rundbecken ausgebildet ist, das aus der Beckenwand und dem Beckenboden als ein einstückiges Teil hergestellt ist und bei dem die Teilbecken einen Kranz von Teilbecken um das Beckenzentrum bilden, ist ein Rundbecken geschaffen worden, bei dem alle Arbeitsbereiche von ein und derselben Stelle aus gleich gut erreichbar sind, unabhängig davon, ob die Spüle; in der es eingesetzt wird, frei aufgestellt oder in eine vorhandene Küchenzeile integriert ist. Das Becken nach der Erfindung ist optimal auf die Arbeitsabläufe ausgerichtet, die üblicherweise an einer Spüle stattfinden. Erreicht wird das erfindungsgemäß dadurch, dass für diese Arbeitsabläufe ein Kranz von Teilbecken zur Verfügung gestellt wird und dass dadurch, dass der Beckenboden auf die Teilbecken aufgeteilt ist. die insgesamt verfügbare Beckenfläche voll für die an einer Spüle üblichen Arbeitsabläufe ausgenutzt werden kann. Sämtliche in einer Küche stattfindenden Arbeitsabläufe werden somit nicht zentralisiert, wie bei dem oben erwähnten Gebrauchsmuster DE 93 02 032 U1, sondern dezentral belassen. Das erfindungsgemäße Becken mit seinen wenigstens zwei Teilbecken stellt sicher, dass die Arbeitsabläufe an einer Spüle optimal stattfinden können. Dazu ist es zweckmäßig, dass das Becken nicht drehbar ausgebildet ist, sondern wie üblich statisch, wobei aber trotzdem alle Arbeitsbereiche an dem Becken jeweils im Bereich des geeigneten Teilbeckens frei wählbar sind. Das Becken nach der Erfindung bildet in einer Küche ein statisches Element, das lediglich ausreichend groß bemessen zu werden braucht, um sämtliche üblichen Arbeitsabläufe an einer Spüle optimal zu ermöglichen, unbehindert durch Kochfelder u. dgl., die ihren eigenständigen Platz dezentral in der Küche behalten. Das Becken nach der Erfindung hat den besonderen Vorteil, dass es dem Benutzer ein bequemes Arbeiten bei gleichzeitiger Zeitersparnis und besserer Organisation ermöglicht. Das erfindungsgemäße Becken ersetzt die übliche Küchenspüle und Teile der üblicherweise in einer Küche vorhandenen Arbeitsplatte. An dem Becken nach der Erfindung können alle den Kochvorgang oder allgemein alle eine Mahlzeit vorbereitenden Tätigkeiten ausgeführt werden.

Da weiter gemäß der Erfindung ein Teil des Beckenbodens zu dem Beckenzentrum hin leicht abfallend ausgebildet ist und als ein erstes der Teilbecken ein Abtropfbecken bildet, das in wenigstens eines der weiteren Teilbecken mündet, ist das Abtropfbecken in das Becken integriert. Wenn zusätzlich eines der Teilbecken das übliche Spülbecken ist, ist das Becken dem nach dem eingangs erwähnten Gebrauchsmuster DE 200 17 710 U hinsichtlich der Arbeitsabläufe und der Organisation derselben bereits hoch überlegen.

Da weiter gemäß der Erfindung das weitere Teilbecken, in welches das Abtropfbecken mündet, durch Vertiefung eines weiteren Teils des Beckenbodens gebildet ist, ermöglicht dieses weitere Teilbecken in Verbindung mit dem Abtropfbecken einen ordnungsgemäßen Spülbetrieb, ohne andere Arbeitsabläufe zu beschränken.

Vorteilhafte Ausgestaltungen des Beckens nach der Erfindung bilden die Gegenstände der Unteransprüche.

Wenn in Ausgestaltungen des Beckens nach der Erfindung drei weitere Teilbecken durch Vertiefung von weiteren Teilen des Beckenbodens gebildet und als ein Spülbecken bzw. zwei Mehrzweckbecken ausgebildet sind, bietet das Becken nach der Erfindung in diesen Ausgestaltungen die Möglichkeit für zahllose weitere Arbeitsabläufe.

Wenn in einer weiteren Ausgestaltung des Beckens nach der Erfindung die weiteren Teilbecken jeweils mit einem eigenen Abfluss versehen sind, so ist auch diese Funktion dezentralisiert, was die Variabilität der Arbeitsabläufe an dem erfindungsgemäßen Becken steigert.

Wenn in einer weiteren Ausgestaltung des Beckens nach der Erfindung das Abtropfbecken in wenigstens eines der weiteren Teilbecken mündet, erübrigt sich das Vorsehen eines eigenen Abflusses für das Abtropfbecken, was die Gestaltung des Beckens insgesamt vereinfacht.

Wenn in einer weiteren Ausgestaltung des Beckens nach der Erfindung wenigstens eines der beiden Mehrzweckbecken zwischen dem Abtropfbecken und dem Spülbecken angeordnet ist, kann das Abtropfbecken direkt da hinein entwässert werden.

Wenn in einer weiteren Ausgestaltung des Beckens nach der Erfindung das Abtropfbecken und das Spülbecken Sektoren von 180° bzw. 90° des Beckenbodens einnehmen, lässt sich die Beckenfläche besonders zweckmäßig ausnutzen.

Wenn in einer weiteren Ausgestaltung des Beckens nach der Erfindung die beiden Mehrzweckbecken zylindrische oder kegelstumpfförmige Vertiefungen des Beckenbodens sind, lässt sich die Ausnutzung der Beckenfläche weiter optimieren.

Wenn in einer weiteren Ausgestaltung des Beckens nach der Erfindung wenigstens eines der Mehrzweckbecken zur Aufnahme eines (vorzugsweise perforierten) Restmüllbehälters ausgebildet ist, lässt sich Restmüll (z. B. Abfälle, die bei den den Kochvorgang vorbereitenden üblichen Arbeitsabläufen oder allgemein bei einer Mahlzeit vorangehenden Zubereitungsarbeiten anfallen) bequem in einem der Mehrzweckbecken sammeln. Das andere Mehrzweckbecken kann gleichzeitig beispielweise als ein Handwaschbecken benutzt werden. Die beiden Mehrzweckbecken können im Rahmen der vorgenannten Funktionen auch gegeneinander vertauscht werden. Rechts- und Linkshänder können so die Arbeitsabläufe an dem Becken nach der Erfindung optimal an ihre Bedürfnisse anpassen.

Wenn in einer weiteren Ausgestaltung des Beckens nach der Erfindung das Beckenzentrum eine Öffnung zur Aufnahme einer Zuleitung für Wasser und/oder andere Medien oder als Zugang zu einem Bereich unterhalb des Beckens aufweist, lässt sich das Beckenzentrum zusätzlich zur Erweiterung der Arbeitsmöglichkeiten an dem erfindungsgemäßen Becken einsetzen. In dem Zentrum kann dazu entweder ein Wasserhahn angeordnet werden oder aber es kann die Öffnung einfach als Zugang zu einem darunter befindlichen Wasserkanister, einem Speiseeisbehälter (z. B. in Hotels) benutzt werden. Das Becken kann so für eine Rundspüle in einer Küche ebenso wie in einer Hotelbar od. dgl. eingesetzt werden. Die Anpassung an die unterschiedlichen Verwendungszwecke ist äußerst einfach.

Wenn in einer weiteren Ausgestaltung des Beckens nach der Erfindung ein oberer Umfangsrand der Beckenwand und/oder einer in dem Beckenzentrum angeordneten Erhöhung des Beckenbodens eine Auflageschulter für wenigstens eine Beckenabdeckplatte bildet, lassen sich Bereiche an der Oberseite des Beckens in Arbeitsflächen verwandeln. Die dafür eingesetzten Abdeckplatten können wie die Rüstbretter im Stand der Technik als Schneidbretter od. dgl. ausgebildet sein, und zwar sektor- oder kreis- oder kreisringsförmig. Zusätzlich oder alternativ können Körbe od. dgl. eingesetzt werden. Deren Tiefe wird zweckmäßig so gewählt, dass sie nicht bis zu dem Beckenboden im Bereich des Abtropfbeckens oder in den Bereichen zwischen den übrigen Teilbecken reichen. Sämtliche Funktionen sind in das Becken nach der Erfindung integrierbar. Die Anordnung der Auflageschultern kann darüber hinaus so getroffen sein, dass sich in das Becken und insbesondere in das Abtropfbecken zusätzlich eine weitere Ebene einhängen lässt.

Wenn in einer weiteren Ausgestaltung des Beckens nach der Erfindung dieses aus Stahl, Kunststoff, Stein, Keramik oder Steinzeug hergestellt ist, lässt es sich optimal für den Einsatzzweck auswählen.

In einer weiteren Ausgestaltung des Beckens nach der Erfindung kommt dieses in einer Rundspüle zum Einsatz. Eine solche Rundspüle kann in einer Küche frei aufgestellt werden, bei Bedarf aber auch in eine Küchenzeile eingefügt werden.

Ein Ausführungsbeispiel der Erfindung wird im folgenden unter Bezugnahme auf die Zeichnungen näher beschrieben. Es zeigt
- Fig. 1: ein Ausführungsbeispiel des Beckens nach der Erfindung in Draufsicht,
- Fig. 2: einen Schnitt durch das Becken nach der Linie II-II in Fig. 1, und
- Fig. 3: einen Schnitt durch das Becken nach der Linie III-III in Fig. 1.

Fig. 1 zeigt in Draufsicht ein Ausführungsbeispiel eines insgesamt mit 10 bezeichneten Beckens nach der Erfindung. Das Becken 10 ist kreisrund und insbesondere für eine Rundspüle vorgesehen. Es könnte ebenso im Querschnitt elliptisch oder polygonal sein und für eine eckige Spüle eingesetzt werden. Das Becken 10 hat eine Beckenwand 12 und einen insgesamt mit 14 bezeichneten Beckenboden, wie es am besten in den Fig. 2 und 3 zu erkennen ist, die einen Schnitt durch das Becken nach der Linie II - II in Fig. 1 bzw. nach der Linie III - III in Fig. 1 zeigen. Das Becken 10 ist aus der Beckenwand 12 und aus dem Beckenboden 14 als ein einstückiges Teil hergestellt. Ein Teil 14a des Beckenbodens 14, der etwa die Hälfte seiner Fläche ausmacht (in Figur 1 die halbkreisförmige obere Hälfte), ist zu einem Beckenzentrum 16 hin leicht abfallend ausgebildet, wie es in der Schnittansicht in Fig. 2 links zu erkennen ist. Der Beckenboden 14 ist eine an sich durchgehende Fläche, die aber im Bereich von mehreren Teilbecken, für die der Beckenboden 14 jeweils den Boden bildet, in unterschiedlichen Höhen angeordnet ist, wie es den Schnittdarstellungen in den Fig. 2 und 3 ebenfalls zu entnehmen ist. So ist der Beckenboden 14 auf die um das Beckenzentrum 16 angeordneten Teilbecken 20, 22, 24, 26 aufgeteilt. In dem dargestellten Ausführungsbeispiel handelt es sich bei dem Teilbecken 20 um ein Abtropfbecken, bei dem Teilbecken 22 um ein Spülbecken und bei den Teilbecken 24 und 26 jeweils um ein Mehrzweckbecken.

Die Teilbecken sind unterschiedlich groß. Das größte Teilbecken ist das Abtropfbecken 20. Die Mehrzweckbecken 24 und 26 besitzen jeweils einen eigenen Abfluss 25 bzw. 27. Das Spülbecken 22 besitzt einen Abfluss 23. Die Böden der beiden Mehrzweckbecken 24, 26 und des Spülbeckens 22 sind jeweils wie üblich zu ihrem Abfluss hin geneigt ausgebildet, so dass Wasser problemlos ablaufen kann. Das Abtropfbecken 20 hat keinen eigenen Abfluss. Wegen der Neigung des Beckenbodens 14 zu dem Beckenzentrum 16 hin ist ein gesonderter Abfluss für das Abtropfbecken 20 nicht erforderlich. In dem gezeigten Ausführungsbeispiel ist im Bereich des Abtropfbeckens 20 der Beckenboden 14 so geneigt, dass Wasser in die beiden Mehrzweckbecken 24, 26 ablaufen kann.

Die beiden Mehrzweckbecken 24, 26 sind durch Vertiefungen in dem Beckenboden 14 gebildet. Die beiden Vertiefungen, die die Mehrzweckbecken 24, 26 bilden, können zylindrisch oder kegelstumpfförmig sein. In dem gezeigten Ausführungsbeispiel sind sie zylindrisch. Das Abtropfbecken 20 erstreckt sich, wie erwähnt, etwa über die Hälfte des Beckenbodens, nimmt also einen Sektor von etwa 180° des Beckenbodens ein. Das auf der entgegengesetzten Seite des Beckenzentrums 16 angeordnete Spülbecken 22 ist durch eine sektorförmige Vertiefung des Beckenbodens 14 gebildet. Es nimmt ca. 90° des Beckenbodens 14 ein. Auf diese Weise sind zwischen dem Abtropfbecken 20 und dem Spülbecken 22 auf der einen und auf der anderen Seite des Beckenzentrums 16 Zwickel gebildet, in denen die Teilbecken 24 bzw. 26 angeordnet sind. Dabei wäre es denkbar, die Reihenfolge der Teilbecken so zu ändern, dass das Spülbecken 22 dort zu liegen kommt, wo sich das Mehrzweckbecken 24 oder 26 befindet, so dass die beiden Mehrzweckbecken dann in dem Kranz von Teilbecken nebeneinander zu liegen kämen, statt, wie dargestellt, durch das Beckenzentrum 16 einerseits und das Spülbecken 22 bzw. das Abtropfbecken 20 andererseits getrennt zu sein.

Wenigstens eines der beiden Mehrzweckbecken 24, 26 ist zur Aufnahme eines Restmüllbehälters 30 ausgebildet, der in Fig. 3 angedeutet ist. Das Mehrzweckbecken 26 ist ebenso ausgebildet. Der Restmüllbehälter 30 kann also in das eine oder in das andere Mehrzweckbecken eingesetzt werden. Der Begriff "Mehrzweckbecken" wird hier verwendet, um anzudeuten, dass die Teilbecken 24, 26 für mehrere Funktionen einsetzbar sind, beispielsweise auch als Handwaschbecken.

Das Beckenzentrum 16 ist bei dem dargestellten Ausführungsbeispiel als eine Erhöhung des Beckenbodens 14 ausgebildet. Es hat eine Öffnung 18 zur Aufnahme einer Zuleitung für Wasser oder andere Medien oder als Zugang zu einem Bereich unterhalb des Beckens 10.

Bei dem Einsatz des Beckens 10 für eine Rundspüle kann in der Öffnung 18 beispielsweise ein Wasserhahn befestigt sein.

Ein oberer Umfangsrand 32 der Beckenwand 12 und ein oberer Umfangsrand 38 des Beckenzentrums 16 bilden jeweils eine Auflageschulter für wenigstens eine Beckenabdeckplatte 40 (in Fig. 1 gestrichelt angedeutet), bei der es sich um ein Schneidbrett, Rüstbrett od. dgl. handeln kann, das sektorförmig ausgebildet ist und auf die oberen Umfangsränder 32 und 38 aufgelegt wird, auf welchen es auch beliebig im Kreis verschoben oder verlagert werden kann oder gegen andere Beckenabdeckplatten, -gitter oder -körbe ausgetauscht werden kann.

Das Becken 10 kann aus Stahl bestehen, beispielsweise aus rostfreiem Stahl oder emailliertem Stahl. Es kann auch aus Kunststoff oder Kunststein bestehen, aus Naturstein, Keramik, Steinzeug od. dgl., also allgemein aus einem Material, das für den Einsatz in der Küche oder Gastronomie oder im Sanitärbereich geeignet ist. Am einfachsten lässt sich das Becken 10 als ein Tiefziehteil aus Stahlblech herstellen. Die Herstellung kann aber auch so erfolgen, dass das Becken 10 nicht in einem Stück hergestellt wird, sondern zum überwiegenden Teil als ein Tiefziehteil, an das die beiden Mehrzweckbecken 24, 26 und/oder das Spülbecken 22 angesetzt werden, um mit dem Tiefziehteil verschweißt zu werden.

Es können auch solche Auflageschultern an der Beckenwand 12 und an dem Beckenzentrum 16 übereinander und paarweise einander gegenüberliegend angeordnet sein, so dass in das Becken eine zweite Ebene eingehängt werden kann, beispielsweise mittels weiteren Beckenabdeckplatten, Gittern, od. dgl., die auf den weiteren Auflageschultern zu liegen kommen. Zweckmäßig erscheint das insbesondere im Bereich des größten Beckens, also im Bereich des Abtropfbeckens 20. Das Beckenzentrum 16 braucht dabei nicht bis auf die Höhe des oberen Umfangsrandes der Beckenwand 12 erhöht zu sein. In diesem Fall ist es dann aber zweckmäßig, die obersten Beckenabdeckplatten und dgl. so auszubilden, dass sie nur auf den äußeren Auflageschultern, also auf dem oberen Umfangsrand 32 der Beckenwand 12 zu liegen kommen.

Die Gestaltung der einzelnen Teilbecken stellt sicher, dass mit möglichst wenig Wasserverbrauch gearbeitet werden kann. Üblicherweise wird lediglich das Spülbecken 22 bei Bedarf mit Wasser gefüllt. Wenn allerdings große Teile, wie sie in der Küche vorkommen, gespült werden sollen, beispielsweise Kuchenbleche, Grillroste od. dgl., kann zu diesem Zweck das gesamte Becken 10 mit Wasser gefüllt werden. In einer gegenwärtig bevorzugten Ausführungsform hat das Becken 10 einen lichten Durchmesser von ca. 1 m.

Die Öffnung 18 des Beckenzentrums 16 ist durch einen Deckel (nicht dargestellt) verschließbar. Das ist zweckmäßig, wenn die Öffnung 18 nicht zum Hindurchführen von Medienzuleitungen benutzt wird. In diesem Fall ist dann der Raum unterhalb des Beckens 10 von oben her zugänglich.

## Patentansprüche

1. Rundbecken für eine Spüle, mit einer Beckenwand (12), mit einem Beckenboden (14) und mit mehreren um ein Beckenzentrum (16) angeordneten Teilbecken (20, 22, 24, 26) **dadurch gekennzeichnet, dass** das Rundbecken (10) aus der Beckenwand (12) und dem Beckenboden (14) als ein einstückiges Teil hergestellt ist, dass die Teilbecken einen Kranz von Teilbecken um das Beckenzentrum (16) bilden, dass der Beckenboden (14) auf die Teilbecken (20, 22, 24, 26) aufgeteilt ist, dass ein Teil (14a) des Beckenbodens (14) zu dem Beckenzentrum hin leicht abfallend ausgebildet ist und als ein erstes der Teilbecken ein Abtropfbecken (20) bildet, das in wenigstens ein weiteres Teilbecken (24, 26) mündet, welches durch Vertiefung eines weiteren Teils des Beckenbodens (14) gebildet ist.

2. Becken nach Anspruch 1, **dadurch gekennzeichnet, dass** drei weitere Teilbecken (22, 24, 26) durch Vertiefung von weiteren Teilen des Beckenbodens (14) gebildet und als ein Spülbecken (22) bzw. zwei Mehrzweckbecken (24, 26) ausgebildet sind.

3. Becken nach Anspruch 2, **dadurch gekennzeichnet, dass** die weiteren Teilbecken (22, 24, 26) jeweils mit einem eigenen Abfluss versehen sind.

4. Becken nach Anspruch 2 oder 3, **dadurch gekennzeichnet, dass** wenigstens eines der beiden Mehrzweckbecken (24, 26) zwischen dem Abtropfbecken (20) und dem Spülbecken (22) angeordnet ist.

5. Becken nach einem der Ansprüche 2 bis 4, **dadurch gekennzeichnet, dass** das Abtropfbecken (20) und das Spülbecken (22) Sektoren von ca. 180° bzw. 90° des Beckenbodens (14) einnehmen.

6. Becken nach einem der Ansprüche 2 bis 5, **dadurch gekennzeichnet, dass** die beiden Mehrzweckbecken (24, 26) zylindrische oder kegelstumpfförmige Vertiefungen des Beckenbodens (14) sind.

7. Becken nach einem der Ansprüche 2 bis 6, **dadurch gekennzeichnet, dass** wenigstens eines der Mehrzweckbecken (24, 26) zur Aufnahme eines Restmüllbehälters (30) ausgebildet ist.

8. Becken nach einem der Ansprüche 1 bis 7, **dadurch gekennzeichnet, dass** das Beckenzentrum (16) eine Öffnung (18) zur Aufnahme einer Zuleitung für Wasser oder andere Medien oder als Zugang zu einem Bereich unterhalb des Beckens (10) aufweist.

9. Becken nach einem der Ansprüche 1 bis 8, **dadurch gekennzeichnet, dass** ein oberer Umfangsrand (32, 38) der Beckenwand (12) und/oder einer in dem Beckenzentrum (16) angeordneten Erhöhung des Beckenbodens (14) eine Auflageschulter für wenigstens eine Beckenabdeckplatte (40) bildet.

10. Becken nach einem der Ansprüche 1 bis 9, **dadurch gekennzeichnet, dass** es aus Stahl, Kunststoff, Stein, Keramik oder Steinzeug hergestellt ist.

11. Becken nach einem der Ansprüche 1 bis 10, **gekennzeichnet durch** dessen Einsatz in einer Rundspüle.

## Claims

1. A round basin for a sink, comprising a basin wall (12), a basin floor (14) and a number of subbasins (20, 22, 24, 26) arranged around a basin center (16), **characterized in that** the round basin (10) consisting of the basin wall (12) and the basin floor (14) is manufactured in one piece, that the subbasins form a ring of subbasins around the basin center (16), that the basin floor (14) is divided into the subbasins (20, 22, 24, 26), that a portion (14a) of the basin floor (14) slopes slightly toward the basin center and as a first one of the subbasins forms a drainage basin (20) opening into at least one further subbasin (24, 26) formed by recessing a further portion of the basin floor (14).

2. The basin according to claim 1, **characterized in that** three additional subbasins (22, 24, 26) are formed by recessing additional portions of the basin floor (14) and are adapted to form a washing basin (22) and two multi-purpose basins (24, 26), respectively.

3. The basin according to claim 2, **characterized in that** each of the additional subbasins (22, 24, 26) is provided with a drain of its own.

4. The basin according to claim 2 or 3, **characterized in that** at least one of the two multi-purpose basins (24, 26) is arranged between the drainage basin (20) and the washing basin (22).

5. The basin according to any one of claims 2 to 4, **characterized in that** the drainage basin (20) and the washing basin (22) cover sectors of approximately 180° and 90°, respectively, of the basin floor (14).

6. The basin according to any one of claims 2 to 5, **characterized in that** the two multi-purpose basins (24, 26) are cylindrical or truncated recesses of the basin floor (14).

7. The basin according to any one of claims 2 to 6, **characterized in that** at least one of the multi-purpose basins (24, 26) is adapted to receive a residual refuse container (30).

8. The basin according to any one of claims 1 to 7, **characterized in that** the basin center (16) has an orifice (18) for receiving a feed pipe for water or other media or forming an access to an area underneath the basin (10).

9. The basin according to any one of claims 1 to 8, **characterized in that** an upper peripheral edge (32, 38) of the basin wall (12) and/or of an elevated portion of the basin floor (14) located in the basin center (16) forms a support rim for at least one basin cover plate (40).

10. The basin according to any one of claims 1 to 9, **characterized in that** the basin is manufactured of steel, plastics, stone, ceramics or stoneware.

11. The basin according to any one of claims 1 to 10, **characterized by** its use in a round sink.

## Revendications

1. Cuvette ronde pour un évier, comportant une paroi de cuvette (12), un fond de cuvette (14) et plusieurs cuvettes partielles (20, 22, 24, 26) disposées autour d'un centre de cuvette (16), **caractérisée en ce que** la cuvette ronde (10) constituée de la paroi de cuvette (12) et du fond de cuvette (14) est fabriquée en tant que partie d'un seul tenant, **en ce que** les cuvettes partielles forment une couronne de cuvettes partielles autour du centre de cuvette (16), **en ce que** le fond de cuvette (14) est réparti sur les cuvettes partielles (20, 22, 24, 26), **en ce qu'**une partie (14a) du fond de cuvette (14) est réalisée en retombant légèrement vers le centre de cuvette, et constitue en tant que première cuvette partielle une cuvette égouttoir (20) qui débouche dans au moins une autre cuvette partielle (24, 26), qui est formée par un renfoncement d'une autre partie du fond de cuvette (14).

2. Cuvette selon la revendication 1, **caractérisée en ce que** trois autres cuvettes partielles (22, 24, 26) sont formées par un renfoncement d'autres parties du fond de cuvette (14), et sont agencées sous la forme d'une cuvette de rinçage (22) et de deux cuvettes (24, 26) à usages multiples.

3. Cuvette selon la revendication 2, **caractérisée en ce que** les autres cuvettes partielles (22, 24, 26) comportent chacune leur propre écoulement.

4. Cuvette selon la revendication 2 ou 3, **caractérisée en ce que** l'une au moins des deux cuvettes (24, 26) à usages multiples est disposée entre la cuvette égouttoir (20) et la cuvette de rinçage (22).

5. Cuvette selon l'une des revendications 2 à 4, **caractérisée en ce que** la cuvette égouttoir (20) et la cuvette de rinçage (22) occupent des secteurs de l'ordre de 180° ou de 90° du fond de cuvette (14).

6. Cuvette selon l'une des revendications 2 à 5, **caractérisée en ce que** les deux cuvettes (24, 26) à usages multiples sont des renfoncements cylindriques ou tronconiques du fond de cuvette (14).

7. Cuvette selon l'une des revendications 2 à 6, **caractérisée en ce que** l'une au moins des cuvettes (24, 26) à usages multiples est réalisée pour la réception d'un réceptacle de déchets résiduels (30).

8. Cuvette selon l'une des revendications 1 à 7, **caractérisée en ce que** le centre de cuvette (16) comporte un orifice (18) pour la réception d'une conduite d'alimentation d'eau ou d'autres fluides, ou en tant qu'accès vers une zone située sous la cuvette (10)

9. Cuvette selon l'une des revendications 1 à 8, **caractérisée en ce qu'**une paroi périphérique supérieure (32, 38) de la paroi de cuvette (12) et/ou une surélévation du fond de cuvette (14) prévue dans le centre de cuvette (16) forment un épaulement de dépose pour au moins une plaque de recouvrement (40) de cuvette.

10. Cuvette selon l'une des revendications 1 à 9, **caractérisée en ce qu'**elle est réalisée en acier, en matière plastique, en grès, en céramique ou en grès cérame.

11. Cuvette selon l'une des revendications 1 à 10, **caractérisée par** son utilisation dans un évier rond.
